# EUROPÄISCHE PATENTSCHRIFT

(11) **EP 1 257 738 B1**
(45) Veröffentlichungstag und Bekanntmachung des Hinweises auf die Patenterteilung: **17.05.2006**
(21) Anmeldenummer: 01905711.6
(22) Anmeldetag: 31.01.2001
(51) Int. Cl.: F02M 25/08

(54) **VORRICHTUNG UND VERFAHREN ZUR ÜBERPRÜFUNG EINES TANKENTLÜFTUNGSSYSTEMS**
DEVICE AND METHOD FOR MONITORING A TANK VENTILATION SYSTEM
DISPOSITIF ET PROCEDE PERMETTANT DE CONTROLER UN SYSTEME DE DEGAZAGE DE RESERVOIR

(30) Priorität: 23.02.2000 DE 10008189
(43) Veröffentlichungstag der Anmeldung: 20.11.2002
(73) Patentinhaber: Bayerische Motoren Werke Aktiengesellschaft, 80809 München (DE)
(72) Erfinder: KAGLEDER, Erich, 83451 Piding (DE)
(86) Internationale Anmeldenummer: PCT/EP2001/000981
(87) Internationale Veröffentlichungsnummer: WO 2001/063117

(56) Entgegenhaltungen:
- EP-A- 0 451 313
- WO-A-90/13738
- DE-A- 4 401 887

## Beschreibung

Die Erfindung betrifft ein Verfahren und eine Vorrichtung zur Überprüfung eines Tankentlüftungssystems gemäß den Oberbegriffen der Ansprüche 1 bzw. 2.

Es ist bekannt, das Tankentlüftungsventil eines Tankentlüftungssystems zur Überprüfung seiner Funktionsfähigkeit gezielt zu öffnen und zu schließen. Die Motorreaktion auf das Öffnen oder Schließen des Tankentlüftungsventils wird dann untersucht. Beispielsweise ändern sich die Drehzahl und die Luftmasse beim Öffnen oder Schließen des Tankentlüftungsventils. Bei den meisten Systemen ist es jedoch nur bekannt, jedes Betriebsdatum für sich mit einem Schwellwert zu vergleichen, um die Funktionsfähigkeit des Tankentlüftungssystems insgesamt zu überprüfen.

Je nachdem, wie schnell ein Leerlaufregler jedoch auf die durch ein Öffnen oder Schließen des Tankentlüftungsventils vorgenommenen Änderungen reagiert, kommt es zu unterschiedlichen Reaktionen. Bei einem langsamen Leerlaufregler wird es überwiegend zu einer Reaktion bei der Drehzahl kommen. Bei einem schnellen Leerlaufregler wird es überwiegend zu einer Reaktion bei der Luftmasse kommen. Überdies sind natürlich auch alle dazwischenliegenden Reaktionen möglich, bei denen sich sowohl die Drehzahl als auch die gemessene bzw. vorgesteuerte Luftmasse ändert. Insgesamt bedeutet dies, dass die jeweilige Reaktion stark von der Applikation abhängig ist. Für den Fall, dass sich die Drehzahl und die Luftmasse gleichzeitig ändern, können die Amplituden eines jeden einzelnen Signals unterschiedlich groß ausfallen. Dies führt insgesamt zu einem schlechten Rauschabstand.

Aus der DE 44 01 887 A1 ist ein Verfahren zur Diagnose von Komponenten eines Tankentlüftungssystems bekannt, bei dem unter anderem bei zwei verschiedenen Tankentlüftungsventilstellungen jeweils Quotienten aus einer gemessenen Luftmasse und einer in einem Kennfeld eines Steuergerätes abgespeicherten Luftmasse (die u.a. von der Drehzahl abhängig ist) gebildet werden. Unterscheiden sich die beiden Quotienten um einen vorbestimmten Betrag, so wird auf die ordnungsgemäße Funktion des Tankentlüftungsventils geschlossen.

In der WO 90/13738 ist ein Verfahren zur Überprüfung der Ansteuerbarkeit eines Tankentlüftungsventils und eines Leerlaufstellers beschrieben. Hier wird die Erkenntnis genutzt, dass durch Öffnung des Tankentlüftungsventils das der Brennkraftmaschine zugeführte Luft-/Kraftstoffgemisch ggf. verändert wird. In Abhängigkeit davon, ob eine Veränderung vorliegt, und wenn ja, welche Veränderung vorliegt, können Reaktionen einer Lambdaregelung und/oder einer Leerlaufregelung ausgewertet werden.

Aufgabe der vorliegenden Erfindung ist es, ein Verfahren und eine Vorrichtung zur Überprüfung eines Tankentlüftungssystems anzugeben, welches bzw. welche unabhängig von den Applikationen eines Leerlaufreglers eine genaue und einwandfreie Überprüfung der Funktionsfähigkeit zulässt.

Diese Aufgabe wird durch die im Anspruch 1 bzw. durch die im Anspruch 2 angegebenen Merkmale gelöst.

Ein Kerngedanke der vorliegenden Erfindung ist darin zu finden, dass die jeweiligen Einzelgrößen (Betriebsdaten) nicht für sich mit einem eigenen Schwellwert verglichen werden. Vielmehr werden die verschiedenen Änderungen der Einzelgrößen zu einer Gesamtreaktion zusammengefaßt, welche dann beurteilt wird. Bei der Beurteilung kann man dann den an sich bekannten Vergleich mit einem Schwellwert vornehmen.

Bei dem erfindungsgemäßen Verfahren bzw. der erfindungsgemäßen Vorrichtung wird die Annahme zugrundegelegt, dass sich die jeweiligen Luftmassen und Drehzahlen bei leerlaufendem Motor annähernd proportional zueinander verhalten (n ~ ml). Insbesondere wird davon ausgegangen, dass bei einem geschlossen Tankentlüftungsventil der Quotient aus Luftmasse und Drehzahl in etwa konstant ist (ml₀ : n₀ = ungefähr konstant).

In der Regel wird die über das Tankentlüftungsventil zusätzlich zugeführte Luftmasse nicht gemessen oder bestimmt. Daher bekommt der Motor bei geöffnetem Tankentlüftungsventil mehr Luft zur Verfügung gestellt, als dies über den Leerlaufsteller vorgesteuert wird. Die Gesamtluftmasse bei einem geöffneten Tankentlüftungsventil ergibt sich somit aus der gemessenen Luftmasse (ml) sowie der über das Tankentlüftungsventil zusätzlich zuströmenden Luftmasse (ml_{TEV}).

Anstelle einer mit einem Luftmassensensor gemessenen Luftmasse (ml) könnte auch der vorgesteuerte Luftmassensollwert (ml_soll) des Leerlaufreglers als Luftmassensignal verwendet werden. Dies ist insbesondere dann von Vorteil, wenn der gemessene Luftmassenwert nicht fein genug auflösbar ist oder zu stark schwankt. Natürlich eignet sich die Verwendung des Luftmassensollwertes als Luftmassensignal auch gerade dann, wenn kein Luftmassensensor vorhanden ist.

Bei der vorliegenden Erfindung wird aus der Luftmasse und der Motor-Drehzahl bei geöffnetem Tankentlüftungsventil sowie der Luftmasse und der Drehzahl bei geschlossenem Tankentlüftungsventil eine relative Änderung der Luftmasse berechnet. Die relative Luftmasse ergibt sich dabei aus einer Differenz des Quotienten aus der Drehzahl bei geöffnetem Tankentlüftungsventil und der Drehzahl bei geschlossenem Tankentlüftungsventil einerseits sowie dem Quotienten aus der Luftmasse bei geöffnetem Tankentlüftungsventil und der Luftmasse bei geschlossenem Tankentlüftungsventil andererseits.

Die vorliegende Erfindung wird nachfolgend anhand eines Ausführungsbeispiels und mit Bezug auf die beiliegenden Zeichnungen näher erläutert. Die Zeichnungen zeigen in
- Fig. 1: ein schematisches Blockdiagramm einer Ausführungsform der vorliegenden Erfindung und
- Fig. 2: eine Darstellung eines einfachen Verfahrens zum Betrieb der Vorrichtung gemäß Fig. 1.

In Fig. 1 ist in schematischer Blockschaltweise ein Motor 1 mit einem Abgaskanal 5 und einem Ansaugbereich 3 dargestellt. Im Ansaugbereich 3 sind eine Drosselklappe 2 und ein Luftmassenmesser 12 in Serie angeordnet. Der Luftmassenmesser 12 erfaßt die sich durch einen Ansaugkanal bewegende Luftmasse und gibt ein entsprechendes Signal an eine Auswerteeinrichtung 14 ab.

Zudem ist im Motor 1 ein Drehzahlsensor 10 vorgesehen, der sein Drehzahlsignal ebenfalls an die Auswerteeinheit 14 abgibt. In der Auswerteeinheit 14 ist ferner ein Schwellwert 16 gespeichert.

Die Drosselklappe 2 wird unter anderem von einem Leerlaufregler 13 beaufschlagt, der einen dem Drosselklappenöffnungsgrad entsprechenden Luftmassensollwert ml_soll an die Auswerteeinrichtung 14 abgibt.

Ferner ist ein Tankentlüftungssystem vorgesehen, von dem vorliegend lediglich das Tankentlüftungsventü 7 mit einem Zufuhrkanal 6 dargestellt ist. Über den Zufuhrkanal 6 wird die durch das Tankentlüftungsventil 7 strömende Luft dem Ansaugbereich 3 zugeführt. Das Tankentlüftungsventil 7 kann geschlossen oder geöffnet werden (vgl. Ansteuerung durch Pfeil dargestellt).

Je nach Schaltzustand des Tankentlüftungsventils 7 erfolgt eine Motorreaktion in Form einer Änderung der Motordrehzahl und/oder der durch den Ansaugbereich 3 strömenden Luftmasse.

Eine Überprüfung des Tankentlüftungssystems erfolgt nun bei dem vorliegenden Ausführungsbeispiel in der Weise, dass zunächst bei geschlossenem Tankentlüftungsventil 7 die Luftmasse ml₀ sowie die zugehörige Drehzahl n₀ erfaßt wird (Schritt 50 in Fig. 2).

Sodann wird das Tankentlüftungsventil 7 geöffnet (Schritt 52).

Anschließend wird die Luftmasse ml sowie die zugehörige Drehzahl n bei geöffnetem Tankentlüftungsventil 7 erfaßt (Schritt 54).

Nachfolgend wird im Schritt 56 ein Gesamtreaktionswert errechnet. Beim vorliegenden Ausführungsbeispiel geht man davon aus, dass sich bei leerlaufendem Motor die Luftmasse und die Drehzahl annähernd proportional verhalten (n ~ ml). Daraus folgt, dass der Quotient aus Luftmasse und Drehzahl in etwa konstant ist: $\frac{m {l}_{0}}{{n}_{0}} \approx konst .$

Bei geöffnetem Tankentlüftungsventil 7 ergibt sich dagegen eine Gesamtluftmasse ml + ml_{TEV}, wobei ml_{TEV} die Luftmasse über das Tankentlüftungsventil 7 beschreibt.

Damit ergibt sich insgesamt die Gleichung: $\frac{m {l}_{0}}{{n}_{0}} = \frac{m l + m {l}_{TEV}}{n}$

Nach einer Umformung erhält man daraus: $\frac{m {l}_{TEV}}{m {l}_{0}} = \frac{n}{{n}_{0}} - \frac{m l}{m {l}_{0}}$

Dabei bezeichnet der Quotient aus ml_{TEV}/ml₀ die relative Änderung der Luftmasse. Dies ist vorliegend auch der Gesamtreaktionswert, der die Motorreaktion gesamthaft beschreibt.

Vorteilhafterweise wird das Tankentlüftungsventil 7 kontinuierlich, d.h. rampenförmig oder treppenförmig geöffnet. Gleichzeitig werden die Schritte 54, 56 und 58 ausgeführt. Erreicht man in Schritt 58 den Schwellwert, braucht das Tankentlüftungsventil 7 nicht mehr weiter geöffnet zu werden.

Natürlich kann man analog auch die Reaktionsbewertung von einem geöffnetem Tankentlüftungsventil zu einem geschlossenen Tankentlüftungsventil durchführen. Bei Durchführung des Verfahrens in beide Richtungen erhält man eine maximale Information aus dem jeweiligen gezielten Öffnen oder Schließen des Tankentlüftungsventils und eine damit einhergehende Diagnosesicherheit.

Den Gesamtreaktionswert, vorliegend also die relative Änderung der Luftmasse, vergleicht man dann mit dem Schwellwert 16 und erhält je nach Unter- oder Überschreiten des Schwellwerts eine Information darüber, ob das Tankentlüftungsventil 7 und das Tankentlüftungssystem insgesamt einwandfrei funktionieren.

Schwankt das vom Luftmassenmesser 12 stammende Luftmassensignal zu stark, kann man auf den vom Leerlaufregler 13 stammenden Luftmassensollwert ml_soll ausweichen, der dann als Ersatz für den an sich zu messenden Luftmassenwert ml verwendet wird.

Mit der vorliegenden Erfindung ist man relativ unabhängig von einer Applikation des Leerlaufreglers. Überdies erreicht man ein besseres Rauschverhältnis als mit dem eingangs genannten Verfahren. Überdies muß das Tankentlüftungsventil nicht weit geöffnet werden bis eine bestimmte Reaktion erfolgt. Dies bedeutet somit eine kleinere Störung des Leerlaufs während eines Testlaufs. Im übrigen gestaltet sich das vorliegende Verfahren einfacher als das ursprünglich angewendete Verfahren, da man nur eine Größe, nämlich die Gesamtreaktion applizieren muß.

## Patentansprüche

1. Vorrichtung zur Überprüfung eines Tankentlüftungssystems mit einem Tankentlüftungsventil bei einem Kraftfahrzeug, umfassend einen Motor-Drehzahlsensor (10), einen Luftmassensensor (12) und/oder einen Leerlaufregler (13) zur Bereitstellung eines Luftmassensignals sowie eine Auswerteeinheit (14), welche die Änderungen der Drehzahl und Luftmassen bei geöffnetem und geschlossenem Tankentlüftungsventil zumindest mit einem Schwellwert vergleicht,
**dadurch gekennzeichnet,**
**dass** die Auswerteeinheit (14) derart ausgebildet ist, um aus der Luftmasse und der Motor-Drehzahl bei geöffnetem Tankentlüftungsventil (ml, n) sowie aus der Luftmasse und der Drehzahl bei geschlossenem Tankentlüftungsventil (ml₀, n₀) eine relative Änderung der Luftmasse (ml_{TEV}/ml₀) zu berechnen, wobei die relative Luftmasse (ml_{TEV}/ml₀) berechnet wird als Differenz der Quotienten aus Drehzahl bei geöffnetem Tankentlüftungsventil (n) und Drehzahl bei geschlossenem Tankentlüftungsventil (n₀) einerseits sowie Luftmasse bei geöffnetem Tankentlüftungsventil (ml) und Luftmasse bei geschlossenem Tankentlüftungsventil (ml₀) andererseits.

2. Verfahren zur Überprüfung eines Tankentlüftungssystems mit den Schritten Erfassen der Motor-Drehzahl bei geschlossenem Tankentlüftungsventil (n₀),
Erfassen der Motor-Drehzahl bei geöffnetem Tankentlüftungsventil (n),
Erfassen oder Bestimmen einer Luftmasse bei geschlossenem Tankentlüftungsventil (ml₀),
Erfassen oder Bestimmen einer Luftmasse bei geöffnetem Tankentlüftungsventil (ml),
**dadurch gekennzeichnet, dass**
aus der Luftmasse und der Drehzahl bei geöffnetem Tankentlüftungsventil (ml, n) sowie aus der Luftmasse und der Drehzahl bei geschlossenem Tank-Tankentlüftungsventil (ml₀, n₀) eine relative Änderung der Luftmasse (ml_{TEV}/ml₀) berechnet wird, wobei die relative Luftmasse (ml_{TEV}/ml₀) berechnet wird als Differenz der Quotienten aus Drehzahl bei geöffnetem Tankentlüftungsventil (n) und Drehzahl bei geschlossenem Tankentlüftungsventil (n₀) einerseits sowie Luftmasse bei geöffnetem Tankentlüftungsventil (ml) und Luftmasse bei geschlossenem Tankentlüftungsventil (mlₒ) andererseits.

## Claims

1. A device for testing a tank ventilation system with a tank ventilation valve in a motor vehicle, comprising an engine speed sensor (10), an air mass sensor (12) and/or an idle controller (13) for providing an air mass signal, as well as an evaluation unit (14), which compares the changes in speed and air masses with at least one threshold value when the tank ventilation valve is opened and closed, **characterised in that** the evaluation unit (14) is designed in such a way as to calculate a relative change in the air mass (ml_{TEV}/ml₀) from the air mass and the engine speed when the tank ventilation valve (ml, n) is opened and from the air mass and speed when the tank ventilation valve (ml₀, n₀) is closed, wherein the relative air mass (ml_{TEV}/ml₀) is calculated as the difference in the quotients of the speed when the tank ventilation valve (n) is opened and the speed when the tank ventilation valve (no) is closed, on the one hand, and, on the other hand, the air mass when the tank ventilation valve (ml) is opened and the air mass when the tank ventilation valve (ml₀) is closed.

2. A method for testing a tank ventilation system comprising the steps of detecting the engine speed when the tank ventilation valve (no) is closed, detecting the engine speed when the tank ventilation valve (n) is opened, detecting or determining an air mass when the tank ventilation valve (ml₀) is closed, detecting or determining an air mass when the tank ventilation valve (ml) is opened, **characterised in that** a relative change in the air mass (ml_{TEV}/ml₀) is calculated from the air mass and the speed when the tank ventilation valve (ml, n) is opened and from the air mass and the speed when the tank ventilation valve (ml₀, n₀) is closed, wherein the relative air mass (ml_{TEV}/ml₀) is calculated as the difference in the quotients of the speed when the tank ventilation valve (n) is opened and the speed when the tank ventilation valve (no) is closed , on the one hand, and, on the other hand, the air mass when the tank ventilation valve (ml) is opened and the air mass when the tank ventilation valve (ml₀) is closed.

## Revendications

1. Dispositif permettant de contrôler un système de dégazage de réservoir avec une soupape de dégazage du réservoir dans un véhicule automobile, comprenant
- un capteur de vitesse de rotation du moteur (10),
- un capteur de masse d'air (12) ou un régulateur de marche à vide (13) pour mettre à disposition un signal de masse d'air, et
- une unité d'évaluation (14) qui compare les modifications de la vitesse de rotation et des masses d'air au moins avec une valeur de consigne lorsque la soupape de dégazage du réservoir est ouverte et fermée,
**caractérisé en ce que**
l'unité d'évaluation (14) est réalisée de manière à calculer une modification relative de la masse d'air (ml_{TEV}/mlₒ) à partir de la masse d'air et de la vitesse de rotation du moteur lorsque la soupape de dégazage du réservoir est ouverte (ml,n) ainsi que la masse d'air et de la vitesse de rotation lorsque la soupape de dégazage de réservoir est fermée (mlₒ, nₒ) la masse d'air relative (ml_{TEV}/mlₒ) étant calculée comme différence du quotient d'une vitesse de rotation lorsque la soupape de dégazage de réservoir est ouverte (n) et d'une vitesse de rotation lorsque la soupape de dégazage de réservoir est fermée (nₒ) d'une part ainsi que d'une masse d'air lorsque la soupape de dégazage de réservoir est ouverte (ml) et d'une masse d'air lorsque la soupape de dégazage de réservoir est fermée (mlₒ) d'autre part.

2. Procédé permettant de contrôler un système de dégazage de réservoir comportant les étapes consistant à :
saisir la vitesse de rotation du moteur lorsque la soupape de dégazage de réservoir est fermée (nₒ),
saisir la vitesse de rotation du moteur lorsque la soupape de dégazage de réservoir est ouverte (n),
saisir ou déterminer une masse d'air lorsque la soupape de dégazage de réservoir est fermée (mlₒ),
saisir ou déterminer une masse d'air lorsque la soupape de dégazage de réservoir est ouverte (ml),
**caractérisé en ce qu'**
une modification relative de la masse d'air (ml_{TEV/}mlₒ) est calculée à partir de la masse d'air et de la vitesse de rotation lorsque la soupape de dégazage du réservoir est ouverte (ml, n) ainsi que de la masse d'air et de la vitesse de rotation lorsque la soupape de dégazage du réservoir est fermée (mlₒ, nₒ), la masse d'air relative (ml_{TEV}/mlₒ) étant calculée comme différence des quotients d'une vitesse de rotation lorsque la soupape de dégazage du réservoir est ouverte (n) et d'une vitesse de rotation lorsque la soupape de dégazage de réservoir est fermée (nₒ) d'une part ainsi que d'une masse d'air lorsque la soupape de dégazage de réservoir est ouverte (ml) et d'une masse d'air lorsque la soupape de dégazage du réservoir est fermée (mlₒ) d'autre part.
